# FASCICULE DE BREVET EUROPEEN

(11) **EP 0 650 385 B1**
(45) Date de publication et mention de la délivrance du brevet: **04.08.1999**
(21) Numéro de dépôt: 94912584.3
(22) Date de dépôt: 05.04.1994
(51) Int. Cl.: A63C 9/20, A63C 9/08

(54) **DISPOSITIF DE RETENUE D'UNE CHAUSSURE SUR UNE PLANCHE DE GLISSE**
RÜCKHALTEVORRICHTUNG FÜR EINEN SNOWBOARDSCHUH
DEVICE FOR HOLDING A BOOT ON A SNOWBOARD

(30) Priorité: 14.05.1993 FR 9306006
(43) Date de publication de la demande: 03.05.1995
(73) Titulaire: Salomon S.A., 74370 Metz-Tessy (FR)
(72) Inventeur: BOURDEAU, Jo[l, F-74410 Saint-Jorioz (FR)
(74) Mandataire: Lejeune, Benoit
(86) Numéro de dépôt international: FR9400373
(87) Numéro de publication internationale: WO9426365

(56) Documents cités:
- WO-A-91/11232
- DE-U- 9 200 453
- FR-A- 2 641 703

## Description

L'invention concerne un dispositif de retenue d'une chaussure sur une planche de glisse, notamment sur une planche de surf de neige.

L'invention concerne aussi une chaussure pour la pratique de la glisse, notamment la pratique du surf de neige, ainsi qu'un élément de retenue.

Le surf de neige est un sport de glisse qui se pratique au moyen d'une planche en forme de plaque, dont l'extrémité avant est relevée pour former la spatule. Certaines planches ont aussi l'extrémité arrière relevée. Le skieur est relié à la planche par l'intermédiaire de deux éléments de retenue qui retiennent chacune de ses chaussures. Les éléments de retenue sont généralement décalés suivant l'axe longitudinal médian de la plaque et ils forment avec cet axe un angle de 5 à 90 degrés d'un côté ou de l'autre de cet axe. Cet angle ainsi que la distance - entre les deux éléments de retenue peuvent être réglables.

Il existe deux grandes familles d'éléments de retenue des chaussures sur la planche, selon que les chaussures sont de type rigide, ou de type souple. Pour les chaussures de type rigide les éléments de retenue comprennent généralement une plaque sur laquelle la semelle de chaussure est en appui. A chaque extrémité de la plaque, la chaussure est retenue par un étrier qui prend prise sur l'embout avant ou arrière de la chaussure.

Un tel dispositif est par exemple connu d'après la demande de brevet français publiée sous le numéro 2 669 237.

Un autre dispositif de ce type est connu d'après la demande de brevet européen publiée sous le numéro 396 133. Ce dispositif comprend en plus une plaque intermédiaire qui est reliée à la planche de glisse par une liaison de type déclenchable. La chaussure est cependant retenue sur la plaque au moyen d'étriers traditionnels.

Un autre dispositif est divulgué par le document WO 91/11232. Le dispositif comprend un siège creusé dans le ski qui est prévu pour retenir de façon déclenchable un interface 2, lui-même fixé solidairement à la chaussure.

La retenue de l'interface dans le siège est réalisée par des cavités de retenue situées à l'avant et l'arrière du siège qui coopèrent avec les extrémités avant et arrière de l'interface et par un organe de positionnement central qui fait par ailleurs office de pivot vertical entre le siège et l'interface.

Le déclenchement est réalisé ou bien par pivotement du siège autour de l'organe de positionnement ou par escamotage d'un verrou taré par un ressort, qui est situé à l'arrière de l'interface.

On connaît également, par exemple d'après la demande de brevet français publiée sous le numéro 2 592 807 un élément de retenue pour des chaussures de type souple, c'est à dire des chaussures qui s'apparentent à des bottes. Ces éléments de fixation comprennent généralement une coque rigide qui est assemblée à la surface de la planche de glisse et à l'intérieur de laquelle la botte est insérée et emprisonnée.

Les éléments de retenue actuellement connus présentent l'inconvénient d'être encombrants, ou bien dans le sens de la longueur de la chaussure ou bien dans le sens de la hauteur. En outre, en dehors du réglage d'orientation des chaussures par rapport à la direction longitudinale de la planche, ils nécessitent des réglages d'adaptation à la chaussure du surfeur, à sa longueur principalement.

En outre, les éléments de retenue actuellement connus occupent une surface importante de la planche, et de ce fait perturbent sa flexion et/ou sa torsion au cours de la glisse.

Un des buts de l'invention est de proposer un dispositif de retenue d'une chaussure sur une planche de glisse qui présente un encombrement réduit.

Un autre but de l'invention est de proposer un dispositif de retenue vers la planche qui assure une bonne transmission des efforts que le surfeur produit au cours de la glisse.

Un autre but de l'invention est de proposer un dispositif de retenue dont la construction est particulièrement simple.

Un autre but de l'invention est de proposer un dispositif de retenue qui peut être adapté sans réglage particulier à des chaussures de longueur et de volume différents.

D'autres but et avantages de l'invention apparaîtront au cours de la description qui va suivre, cette description étant toutefois donnée à titre indicatif, et non limitatif.

Le dispositif de retenue, la chaussure et l'élément de retenue selon l'invention sont définis dans les revendications indépendantes 1, 17 et 19 respectivement. Les revendications dépendantes 2 à 16 et 18 donnent des formes de réalisations particulières.

L'invention sera mieux comprise en se référant à la description ci-dessous, ainsi qu'aux dessins en annexe qui en font partie intégrante.
La figure 1 représente de façon schématique, en vue de dessus, une planche de glisse tel qu'un surf de neige.
La figure 2 est une vue schématique en perspective éclatée, qui illustre l'élément de retenue associée à la planche et l'élément de retenue associé à la chaussure selon un premier mode non limitatif de mise en oeuvre de l'invention.
La figure 3 est une vue en coupe transversale des deux éléments de la figure 2 emboîtés l'un sur l'autre.
La figure 4 est une vue en coupe longitudinale partielle des deux éléments de la figure 2 superposés, avant leur emboîtement.
La figure 5 représente une vue en perspective d'une variante de réalisation de l'élément de retenue qui est associé à la planche.
La figure 6 est une vue schématique en perspective éclatée qui illustre l'élément de retenue associé à la planche et l'élément de retenue associé à la chaussure, selon une autre mise en oeuvre de l'invention.
La figure 7 est une vue en coupe transversale des deux éléments de la figure 6 emboîtés l'un sur l'autre.
La figure 8 représente les éléments de retenue selon une autre variante de mise en oeuvre de l'invention.
La figure 9 est une vue de dessus de l'élément de retenue associé à la planche représenté dans la figure 8.

Dans la figure 1, on a représenté schématiquement vue de dessus une planche de surf de neige 1. La planche se présente sous la forme d'une plaque allongée suivant une direction longitudinale médiane 2. Les bords latéraux de la planche sont le plus souvent incurvés suivant ce qui est appelé de façon courante des lignes de cotes.

Généralement, l'extrémité avant 3 de la planche est relevée pour former la spatule. L'extrémité arrière peut également être relevée, selon la nature de la discipline de glisse pratiquée.

Le surfeur est relié à la planche 1 par l'intermédiaire de ses deux chaussures qui sont retenues à la surface supérieure de la planche par des dispositifs de retenue. Habituellement, les chaussures du surfeur sont retenues l'une à côté de l'autre suivant la direction longitudinale médiane 2, dans la zone centrale de la planche, à une distance approximative de 45 centimètres l'une de l'autre. On a schématisé en 4 et 5 leur position. Les deux chaussures sont orientées respectivement selon des directions 6 et 7 qui sont orientées en oblique par rapport à la direction 2. Les angles d'orientation varient selon les cas entre 90 et 5 degrés d'un côté ou de l'autre de la direction longitudinale selon que le surfeur est de nature "goofy"' ou "regular". En général, ces angles sont réglables. L'écartement des chaussures peut aussi être réglable. La largeur de la planche dans la zone centrale est voisine de la longueur de la chaussure ou inférieure à cette longueur.

Naturellement ceci n'est donné qu'à titre indicatif et n'a pas de valeur limitative pour l'invention. Il existe en effet de nombreux modes de réalisation d'une telle planche de glisse, en particulier de nombreuses formes différentes, symétriques ou dissymétriques adaptés notamment au gabarit du surfeur et à la discipline de glisse pratiquée.

Selon l'invention, chaque chaussure est retenue sur la planche par un dispositif de retenue. Le dispositif de retenue comprend un élément associé à la chaussure et un élément associé à la planche. L'un des éléments présente un moyen formant une nervure, l'autre élément présente un moyen formant une rainure. La nervure et la rainure présentent en section des formes complémentaires pour s'emboîter l'une dans l'autre. De préférence, ces formes assurent un rattrapage automatique de jeu. Le dispositif comprend en outre un moyen de verrouillage pour maintenir la nervure emboîtée dans la rainure.

La figure 2 illustre de façon schématique une première mise en oeuvre de l'invention. Cette figure représente en perspective un élément de retenue 10 associé à la planche et un élément de retenue 11 associé à la semelle de chaussure.

L'élément de retenue 10 se présente sous la forme d'une nervure 12 orientée selon la direction longitudinale définie par la semelle de chaussure, avec dans sa partie inférieure une embase 13 destinée à la solidarisation de l'élément à la planche. De façon complémentaire, l'élément de retenue 11 présente une rainure longitudinale 15, qui, dans l'exemple illustré débouche vers l'avant et vers l'arrière. Ceci est destiné à faciliter l'évacuation de la neige et n'est pas limitatif. La nervure 12 et la rainure 15 présentent une longueur voisine. Cette longueur est du même ordre de grandeur que la longueur de la chaussure.

La figure 3 représente en coupe transversale l'élément 11 emboîté sur l'élément 10. Ainsi que cela est visible, de préférence, les flancs latéraux 17, 18 de la nervure 12 sont inclinés par rapport à un plan vertical, de telle façon que la nervure s'élargisse vers le bas. Les flancs latéraux 19 et 20 de la nervure sont également inclinés de façon complémentaire.

De préférence, les largeurs de la nervure et de la rainure sont déterminées pour que l'ajustement et l'appui entre la nervure et la rainure selon une direction verticale se fasse par l'appui relatif de leurs flancs latéraux respectifs.

Toutefois, ceci n'est pas limitatif, et l'appui vertical entre les deux éléments pourrait être aussi réalisé par coopération du sommet 21 de la nervure avec le fond 22 de la rainure, ou bien par les bords 23 de la rainure avec les bords latéraux de l'embase 13, ou tout autre moyen approprié. Par exemple, les bords latéraux 23 de la rainure pourraient être équipés au moins localement de bandes ou de patins 25 de matériau élastiquement déformable qui assurent à la fois une reprise partielle des efforts verticaux, un rattrapage de jeu, et le cas échéant un léger jeu élastique au cours de la glisse. Ces bandes ou patins peuvent être aussi utiles au cours de la marche.

Le dispositif illustré dans les figures comprend par ailleurs un moyen de verrouillage pour maintenir l'emboîtement de la nervure et de la rainure. Les figures représentent à cet effet pour l'élément 11 un profilé transversal 28 qui est situé vers le milieu de la nervure, et qui s'étend entre ses deux bords latéraux, vers le milieu de la hauteur. Le profilé 28 est par exemple circulaire, mais il peut aussi présenter en section toute autre forme.

La nervure 12 présente de son côté, pour recevoir le profilé 28, une encoche 30 orientée selon une direction transversale. De préférence, ainsi que cela est visible, l'encoche 30 est évasée vers le haut, pour faciliter le guidage du profilé 28 lors de son introduction.

La nervure 12 présente par ailleurs une sorte de targette 31, qui est mobile selon une direction longitudinale, et qui est positionnée pour pouvoir bloquer le profilé 28 au fond de l'encoche 30. Par exemple, la targette se trouve vers le milieu de la largeur de la nervure 12, elle est montée coulissante selon une direction longitudinale dans un logement 32, et elle est rappelée élastiquement en position d'obturation de l'encoche 30 par un ressort 33.

Une tirette 35 ou tout autre moyen approprié est reliée à la targette 31. La tirette permet d'escamoter momentanément la targette dans la nervure pour libérer l'ouverture de l'encoche 30. La tirette pourrait aussi être remplacée par un lever latéral ou par tout autre moyen approprié pour manoeuvrer la targette, notamment un moyen souple tel qu'un câble.

Avantageusement, la targette 31 présente une surface supérieure inclinée qui permet un engagement automatique du profilé dans l'encoche par une pression verticale du profilé sur la targette. Le cas échéant, la surface inférieure de la targette est légèrement inclinée pour assurer un rattrapage de jeu automatique sur le profilé 28. De plus, la face de l'encoche opposée à la targette peut présenter une ouverture dans laquelle l'extrémité de la targette s'engage en position d'obturation de l'encoche.

Sous le niveau de la tirette, l'encoche présente en section des dimensions très voisines de celles du profilé 28 pour assurer sa retenue quasiment sans jeu.

Le mode d'utilisation du dispositif est le suivant. L'élément 11 associé à la chaussure constitue par exemple la partie inférieure d'une semelle de chaussure, qui est surmontée d'une coque ou d'une tige appropriée. Cette coque ou cette tige ne sont pas représentées dans les différentes figures. L'élément 10 est solidarisé à la surface de la planche de glisse selon une orientation souhaitée. La solidarisation est réalisée par tout moyen approprié. Eventuellement, l'orientation de l'élément 10 par rapport à la direction longitudinale médiane 2 de la planche est réglable. Tout autre réglage peut aussi être ajouté notamment un réglage d'inclinaison de la chaussure par rapport à une direction perpendiculaire à la planche, ou un réglage de la distance séparant l'élément 10 de l'autre élément de retenue de l'autre chaussure.

Au chaussage, le surfeur place sa chaussure pour qu'elle s'emboîte sur la nervure 12, et que le profilé 28 se présente à l'ouverture de l'encoche 30. Le cas échéant, il peut faciliter ce positionnement par un mouvement de basculement d'avant en arrière de sa chaussure. Par une pression verticale de sa chaussure, le surfeur oblige la targette 31 à s'ouvrir permettant ainsi la pénétration puis le verrouillage du profilé dans l'encoche. La coopération entre la nervure et la rainure d'une part, le profilé, l'encoche et la targette d'autre part assure une liaison entre les deux éléments de retenue suivant tous les degrés de liberté. En particulier, le moyen de verrouillage, c'est à dire le profilé 28, l'encoche 30 et la targette 31 assurent une liaison suivant la direction verticale d'emboîtement et suivant la direction longitudinale définie par la nervure.

Pour libérer volontairement sa chaussure, le surfeur exerce une traction sur la tirette 32, permettant ainsi la libération du profilé 28 hors de l'encoche 30.

Selon l'invention, la nervure et la rainure qui coopèrent ensemble peuvent avoir toute forme appropriée, et n'ont pas nécessairement suivant leur longueur une section transversale de dimensions constantes. De plus, la nervure et/ou la rainure ne sont pas nécessairement continues suivant leur direction principale.

Pour illustrer cela, la figure 5 représente l'élément de retenue 10 sous la forme d'une nervure 40 dont les flancs latéraux 41, 42 sont sensiblement bombés et présentent globalement des inclinaisons dissymétriques par rapport à un plan vertical et longitudinal médian schématisé en 46. De plus, le sommet 43 de la nervure est incliné par rapport à un plan horizontal. La figure 5 représente aussi des évidements 44 et 45 répartis suivant la longueur de la nervure. Ces différentes variantes peuvent être mis en oeuvre ensemble, ou séparément.

Dans cette variante, le moyen de verrouillage est représenté avec deux targettes 47 et 48, situées au niveau des nervures 44, 45, dont l'ouverture est commandée par un levier latéral 19. La liaison du levier aux targettes est de la portée de l'homme du métier. La chaussure dans ce cas présente un moyen d'accrochage en deux parties, situées à l'avant et à l'arrière de la semelle. Ces parties coopèrent avec les targettes 47, 48 et ont une distance constante quelque soit la longueur de la chaussure.

D'autres adaptations pourraient aussi être adoptées. Par exemple, la nervure pourrait présenter vue de dessus une forme triangulaire, ou présenter une forme triangulaire en section sur au moins une partie de sa longueur. La nervure pourrait aussi avoir plusieurs branches secondaires, de façon par exemple à former un "T", un "Y" ou toute autre forme appropriée. On peut aussi être amené à équiper localement les différentes faces de la rainure et de la nervure de formes complémentaires faisant office de détrompeur, c'est à dire empêchant l'engagement de la chaussure sur l'élément associé à la planche dans un sens qui n'est pas le bon.

Naturellement l'autre élément de retenue présente une rainure dont les dimensions en section sont appropriées à celles de la nervure.

De préférence, la nervure et la rainure assurent une immobilisation de la chaussure sur la planche autour d'une direction verticale et selon une direction transversale à la direction principale de la nervure. Le moyen de verrouillage assure quant à lui une liaison autour selon une direction verticale vers le haut et selon la direction principale de la nervure. Eventuellement cette liaison longitudinale peut être réalisée par l'emboîtement de la nervure et de la rainure, du fait de leur forme ou, par exemple, par des nervures secondaires transversales qui coopèrent avec des rainures ou des évidements secondaires.

La figure 6 représente une autre variante de réalisation. Selon cette variante, l'élément de retenue 11 associé à la chaussure se présente globalement comme une nervure composée de deux parties 51 et 52, respectivement situées à l'avant et l'arrière de l'élément dans l'alignement l'une de l'autre. Les parties de nervure 51 et 52 sont limitées latéralement par des rebords latéraux, respectivement 54, 55, 56, 57. Ces rebords sont de préférence incurvés vers l'avant et vers l'arrière pour faciliter la marche. Sur un même côté de l'élément, les rebords 55 et 57, 54 et 56 sont séparés par des évidements.

L'élément 10 associé à la planche se présente comme une nervure limitée latéralement par deux rebords latéraux 60 et 61. Entre les rebords 60 et 61 selon une direction transversale, l'élément 10 présente un évidement longitudinal 62. L'évidement 62 débouche vers l'avant et vers l'arrière. La longueur de la nervure est voisine de la longueur de la nervure formée par les rebords latéraux 54 à 57 ou inférieure.

Comme dans le cas précédent, les dimensions d'une section transversale de la nervure formée par les rebords longitudinaux 60 et 61 sont complémentaires de celles de la rainure formée par les rebords 54 à 57 pour assurer un emboîtement de la nervure dans la rainure. De préférence, les flancs de la nervure et de la rainure sont inclinés par rapport à un plan vertical.

Toutefois, la forme et les dimensions d'une section transversale ne sont pas limitatives pour l'invention. On peut aussi mettre en oeuvre des variantes de forme et d'inclinaison des flancs telles que celles qui ont été décrites précédemment.

Le dispositif présente par ailleurs un moyen de verrouillage. Selon la figure 6, l'élément 11 présente dans sa partie centrale, entre les parties 51 et 52, une forme 64 qui s'étend en relief selon une direction longitudinale sur le fond de la rainure. Cette forme en relief est destinée à être engagée dans l'évidement 62 de la nervure, entre les rebords longitudinaux 60 et 61. Elle présente en section transversale des dimensions inférieures ou égales à celles de l'évidement 62 pour pouvoir être engagée dans l'évidement. Toutefois, un ajustement de ces formes entre elles n'est pas indispensable.

Latéralement, la forme en relief 64 présente deux plots latéraux 66 et 67, qui s'étendent transversalement, de telle façon que la distance entre leurs extrémités soit approximativement égale à la largeur de la nervure. Eventuellement, les plots 66 et 67 sont les extrémités d'un profil dont la partie centrale est noyée dans la forme en relief 64.

De façon complémentaire, les rebords longitudinaux 60, 61 de la nervure présentent deux encoches 68 et 69, qui sont destinées à recevoir les plots latéraux 66 et 67.

Le moyen de verrouillage comprend par ailleurs deux portions de targette 70 et 71 qui sont guidées dans les rebords latéraux 60 et 61. Ces portions de targettes ont la même fonction que la targette précédemment décrite. Elles peuvent être manoeuvrées par une tirette 73. Par exemple, la tirette et les portions de targette sont constituées par un profilé plié en "U", dont les deux branches latérales sont guidées à l'intérieur des rebords longitudinaux 60 et 61. Ceci n'est pas limitatif, et les portions de targette pourraient manoeuvrées par un levier latéral ou par tout autre moyen approprié.

Comme dans le cas précédent, les portions de targette peuvent être rappelées en position d'obturation des encoches par un moyen élastique tel qu'un ressort, les encoches 68 et 69 peuvent être évasées vers le haut, et les portions de targettes peuvent être équipées de rampes pour faciliter l'introduction et le verrouillage automatique des plots 66 et 67 dans les encoches, et le cas échéant pour rattraper les jeux à ce niveau.

Les figures 8 et 9 représentent une autre variante de mise en oeuvre de l'invention. Selon cette variante, l'élément 11 associé à la chaussure présente une sorte de nervure 90 orientée selon la direction longitudinale de la semelle. La nervure est ici formée par quatre faces 91, 92, 93, 94, convergeant deux à deux vers la direction longitudinale médiane de la semelle et vers la zone centrale de la semelle , à la manière d'un "X". En outre, selon le mode de réalisation illustré, la nervure 90 est en deux parties 95 et 96 situées vers l'avant et l'arrière de la chaussure. Les deux parties 95 et 96 sont séparées par un évidement, et sont reliées entre elles par un profilé 98, orienté selon la direction longitudinale de la semelle.

De façon complémentaire, l'élément 10 associé à la planche présente une sorte de rainure 99, orientée selon la direction longitudinale de la chaussure, dont la partie avant et la partie arrière sont évasées. Ces parties avant et arrière sont limitées par quatre flancs 101 à 104. De préférence, ainsi que le représente les figures 8 et 9, la rainure 99 est formée par quatre plots 105 à 108, séparés entre eux par des évidements. Chacun des plots porte un flanc 100 à 103 de la nervure.

De préférence, les flancs 93 à 96, 101 à 104 sont inclinés de la même façon que dans les cas précédents. L'orientation des flancs par rapport à une direction longitudinale n'est pas limitative, elle est par exemple de l'ordre de 30 à 60 degrés. Cette orientation peut aussi être différente vers l'avant et vers l'arrière de la chaussure. En outre, les figures représentent des flancs plans. Ceci n'est pas limitatif, et les flancs pourraient aussi être incurvés ou bombés.

Au milieu des plots 105, 107 et 103, 104, dans le sens longitudinal, l'élément 10 présente un moyen de verrouillage qui est destiné à coopérer avec le profil 98 de l'élément 11.

Dans l'exemple illustré, le moyen de verrouillage comprend une targette 110 , guidée au coulissement selon une direction transversale par un support transversal 111. La targette 110 peut être manoeuvrée à l'ouverture par une tirette 112 qui constitue son prolongement au delà du support 11. Comme dans le cas précédent, un moyen élastique tel qu'un ressort peut assurer la fermeture automatique de la targette.

De préférence, un second support 113 fait face au premier. Les deux supports forment entre eux un évidement 115 destiné à recevoir le profilé 98. Eventuellement, l'évidement 115 est évasé vers le haut. De plus, la targette peut présenter une rampe supérieure destinée à faciliter l'engagement automatique du profilé, et une rampe inférieure destinée à rattraper les jeux à ce niveau.

Selon la présente variante, le moyen de verrouillage n'agit sur l'élément associé à la chaussure que selon une direction verticale, vers le haut. Les autres degrés de liberté entre les deux éléments 10 et 11 en rotation ou en translation sont neutralisés par la coopération des flancs de la rainure et de la nervure.

Les dimensions des formes qui coopèrent par emboîtement ne sont pas limitatives. De préférence, elles s'inscrivent dans le contour de la semelle de chaussure et de sa projection sur la planche. Il n'y a pas de relation directe entre la longueur d'une chaussure et les dimensions longitudinales des formes, si bien que l'élément associé à la planche peut être utilisé sans modification ni réglage avec des chaussures de longueur différente ou de volume différent. Il suffit de prévoir sur ces différentes chaussures la même forme complémentaire et les mêmes emplacements pour le moyen d'accrochage et le moyen de verrouillage. De préférence, au niveau de la chaussure, la nervure ou la rainure s'étend depuis la zone des métatarses jusque la zone du talon. Ainsi, pour une gamme définie de longueurs de chaussures, les formes complémentaires des éléments associés à la planche et à la chaussure s étendent depuis la zone des métatarses jusqu'au talon du pied de plus grande longueur. Toutefois, ceci n'est pas limitatif vis à vis de l'invention.

Les éléments 10 et 12 associés à la planche de glisse et à la chaussure sont réalisés en tout matériau approprié. Par exemple, ils sont réalisés en une matière plastique ou un alliage léger.

Naturellement la présente description n'est donnée qu'à titre indicatif, et l'on pourrait adopter d'autres mises en oeuvre de l'invention sans pour autant sortir du cadre de celle-ci, défini par les revendications.

En particulier, l'élément associé à la planche pourrait être en outre équipé de tout moyen approprié pour régler son orientation dans le plan horizontal par rapport à l'axe 2 de la planche, et de tout autre moyen approprié pour régler le cas échéant son inclinaison par rapport à une direction perpendiculaire à la surface de la planche, ainsi que sa position longitudinale sur la planche.

De plus, il va de soi que l'invention concerne toute chaussure destinée à la pratique du surf de neige quelque soit son type, qui serait équipée d'un élément de retenue du genre associé à la chaussure.

Egalement, il va de soi que l'invention concerne aussi toute plaque intermédiaire qui serait utilisée comme interface entre une chaussure traditionnelle et une planche de glisse équipée d'un élément de retenue d'un genre qui vient d'être décrit. Dans ce cas, la plaque intermédiaire serait équipée d'un élément de retenue complémentaire du genre associé à la chaussure.

Il va de soi aussi que l'invention couvre aussi une planche de glisse qui serait équipée d'un élément de retenue intégré à sa structure, ou rapporté, du genre associé à la planche de glisse.

## Revendications

1. Dispositif de retenue d'une chaussure sur une planche de surf sur neige, le dispositif comprenant un élément de retenue (10) prévu pour être associé à la planche et une chaussure de surf dont la semelle présente un élément de retenue complémentaire (11), l'élément de retenue (10) et l'élément de retenue complémentaire (11) coopérant pour assurer une liaison entre la chaussure et la planche selon les différents degrés de liberté, caractérisé par le fait qu'il comprend pour l'un des éléments un moyen définissant une rainure (15, 51, 52, 99) et pour l'autre élément un moyen définissant une nervure (12, 40, 60, 61, 95, 96), la nervure et la rainure présentant des formes complémentaires pour pouvoir coopérer par emboîtement, la nervure (12, 60, 61, 95, 96) et la rainure (12, 51, 52, 99) s'étendant à l'intérieur du contour de la semelle de chaussure et de sa projection sur la planche, qu'il comprend aussi des moyens de verrouillage pour retenir activement la nervure (12, 40, 60, 61, 95, 96) emboîtée dans la rainure (15, 51, 52, 99) au moins selon la direction d'emboîtement, les moyens de verrouillage comprenant pour l'un des éléments (10, 11) au moins un moyen d'accrochage (28, 66, 67, 98) et pour l'autre des éléments (10, 11) au moins une targette (31, 47, 48, 70, 71, 110) ou un pêne, les moyens de verrouillage étant situés vers le milieu de la nervure (12, 40, 60, 61, 95, 96) et de la rainure (15, 51, 52, 99) ou répartis suivant la longueur de la nervure (40) et de la rainure (15, 51, 52, 99), et qu'il comprend par ailleurs un moyen de commande (35, 73, 112) pour au moins ouvrir les moyens de verrouillage de façon volontaire.

2. Dispositif selon la revendication 1, caractérisé par le fait que la nervure (12, 60, 61, 95, 96) et la rainure (15, 51, 52, 99) s'étendent selon une direction principale parallèle à la surface supérieure de la planche, et que le verrou (28, 66, 67, 98, 31, 70, 71, 110) est situé vers le milieu de la nervure et de la rainure.

3. Dispositif selon la revendication 1, caractérisé par le fait que le moyen de verrouillage comprend au moins deux targettes (47, 48) réparties sur la longueur de la nervure (40).

4. Dispositif selon la revendication 2, caractérisé par le fait que le verrou (28, 47, 48, 66, 67, 85, 31, 70, 71) retient la nervure (12, 40, 60, 61, 95) emboîtée dans la rainure (15, 51, 52) selon la direction d'emboîtement et selon la direction principale de la nervure.

5. Dispositif selon l'une quelconque des revendications précédentes, caractérisée par le fait que la nervure (12, 40, 60, 61, 95, 96) et/ou la rainure (15, 51, 52, 99) présentent des flancs inclinés (17, 18, 19, 20, 91, 92, 93, 94, 101, 102, 103, 104).

6. Dispositif selon l'une quelconque des revendications précédentes, caractérisé par le fait que la rainure et/ou la nervure (40) présentent des flancs (41, 42) d'inclinaison et/ou d'orientation dissymétrique.

7. Dispositif selon l'une quelconque des revendications précédentes, caractérisé par le fait que le sommet (43) de la nervure (40) et/ou le fond de la nervure sont inclinés par rapport à un plan horizontal parallèle à la surface de la planche.

8. Dispositif selon l'une quelconque des revendications précédentes, caractérisé par le fait que la nervure (12, 60, 61) et la rainure (15, 51, 52) s'étendent selon une direction principale parallèle à la direction longitudinale et transversale définie par la semelle de chaussure.

9. Dispositif selon l'une quelconque des revendications précédentes, caractérisé par le fait que la nervure et la rainure s'étendent selon une direction principale transversale à la direction longitudinale et transversale définie par la semelle de chaussure.

10. Dispositif selon l'une quelconque des revendications 1 à 8, caractérisé par le fait que la nervure (95, 96) et la rainure (99) présentent vues de dessus une forme de "X".

11. Dispositif selon la revendication 8, caractérisé par le fait que la rainure s'étend en deux parties (51, 52) situées à l'avant et l'arrière de la semelle de chaussure et que la nervure comprend un profilé longitudinal (60, 61), et que le moyen d'accrochage (66, 67) et le moyen de verrouillage (70, 71) sont situés vers le milieu de la longueur de la rainure et de la nervure.

12. Dispositif selon l'une quelconque des revendications précédentes, caractérisé par le fait que le moyen d'accrochage est un profilé (28, 66, 67) orienté selon une direction transversale à la direction principale de la nervure, et que le moyen de verrouillage comprend au moins une encoche (30, 68, 69) pour recevoir le profilé, et au moins une targette (31, 70, 71) pour obturer l'encoche de façon réversible.

13. Dispositif selon l'une quelconque des revendications 1 à 11, caractérisé par le fait que le moyen d'accrochage est une gâche et que le moyen de verrouillage est un pêne mobile.

14. Dispositif selon l'une quelconque des revendications 1, 2, 4 à 11, caractérisé par le fait que le moyen d'accrochage est un profilé (98) orienté parallèlement à la direction principale de la rainure, et que le moyen de verrouillage est une targette (110) qui retient le profilé selon une direction verticale.

15. Dispositif selon la revendication 12, caractérisé par le fait que la nervure (60, 61) présente dans sa partie centrale un logement (62), et que la rainure (51, 52) présente dans sa partie centrale une forme (64) en saillie dont au moins les dimensions d'une section transversale à la direction principale de la rainure sont inférieures ou égales aux dimensions d'une section transversale du logement de façon à s'emboîter dans le logement en même temps la nervure dans la rainure, que la forme en saillie (64) présente latéralement deux plots d'accrochage (66, 67), et que la nervure présente de chaque coté du logement deux encoches (68, 69) ouvertes vers le haut pour recevoir les deux plots d'accrochage, et que la rainure est équipé de deux targettes (70, 71) pour bloquer les plots d'accrochage au fond des encoches (68, 69) selon une direction verticale.

16. Dispositif selon l'une quelconque des revendications 12, 13, 14, ou 15, caractérisé par le fait que le moyen de verrouillage (31, 70, 71, 110) est logé et guidé dans la nervure (12, 60, 61, 111, 113).

17. Chaussure destinée à la pratique du surf sur neige, caractérisée par le fait que la semelle de la chaussure présente une rainure (15, 51, 52, 99) qui s'étend à l'intérieur du contour de la semelle selon une direction sensiblement longitudinale de la chaussure, un moyen d'accrochage (28, 66, 67) étant solidarisé à la semelle et situé vers le milieu de la longueur de la rainure (15, 51, 52, 99).

18. Chaussure selon la revendication 17, caractérisée par le fait que le moyen d'accrochage (28, 66, 67, 98) est un profilé orienté selon une direction transversale à la direction longitudinale.

19. Elément de retenue (10) d'une chaussure sur une planche de surf sur neige, caractérisé par le fait qu'il présente une nervure (12, 60, 61, 95, 96) prévue pour coopérer avec la chaussure, et au moins un moyen de verrouillage (31, 47, 48, 70, 71, 110) situé vers le milieu de la longueur de la nervure.

## Claims

1. Device for retaining a boot on a snowboard, the device comprising a retaining element (10) provided to be associated with the board and a surf boot the sole of which has a complementary retaining element (11), the retaining element (10) and the complementary retaining element (11) cooperating to ensure a linkage between the boot and the board according to the different degrees of freedom, characterized in that it comprises, for one of the elements, a means defining a groove (15, 51, 52, 99) and, for the other element, a means defining a rib (12, 40, 60, 61, 95, 96), the rib and the groove having complementary shapes to be capable of cooperating by nesting, the rib (12, 60, 61, 95, 96) and the groove (15, 51, 52, 99) extend inside the contour of the sole of the boot and its projection on the board, that it also comprises latching means to actively retain the rib (12, 40, 60, 61, 95, 96) nested in the groove (15, 51, 52, 99) at least along the nesting direction, the latching means comprising, for one of the elements (10, 11), at least one hooking means (28, 66, 67, 98) and, for the other element (10, 11), at least one sash bolt (31, 47, 48, 70, 71, 110) or a slide bolt, the latching means being located towards the middle of the rib (12, 40, 60, 61, 95, 96) and the groove (15, 51, 52, 99) or distributed along the length of the rib (40) and the groove (15, 51, 52, 99), and that it further comprises a control means (35, 73, 112) to at least open the latching means voluntarily.

2. Device according to claim 1, characterized in that the rib (12, 60, 61, 95, 96) and the groove (15, 51, 52, 99) extend along a principal direction parallel to the upper surface of the board, and that the latch (28, 66, 67, 98, 31, 70, 71, 110) is located toward the middle of the rib and the groove.

3. Device according to claim 1, characterized in that the latching means comprises at least two sash bolts (47, 48) distributed along the length of the rib (40).

4. Device according to claim 2, characterized in that the latch (28, 47, 48, 66, 67, 85, 31, 70, 71) retains the rib (12, 40, 60, 61, 95) nested in the groove (15, 51, 52) along the nesting direction and along the principal direction of the rib.

5. Device according to any of the preceding claims, characterized in that the rib (12, 40, 60, 61, 95, 96) and/or the groove (15, 51, 52, 99) have inclined sides (17, 18, 19, 20, 91, 92, 93, 94, 101, 102, 103, 104).

6. Device according to any of the preceding claims, characterized in that the groove and/or the rib (40) have sides (41, 42) of asymmetrical inclination and/or orientation.

7. Device according to any of the preceding claims, characterized in that the top (43) of the rib (40) and/or the bottom of the rib are inclined with respect to a horizontal plane parallel to the surface of the board.

8. Device according to any of the preceding claims, characterized in that the rib (12, 60, 61) and the groove (15, 51, 52) extend along a principal direction parallel to the longitudinal and transverse direction defined by the sole of the boot.

9. Device according to any of the preceding claims, characterized in that the rib and the groove extend along a principal direction transverse to the longitudinal and transverse direction defined by the sole of the boot.

10. Device according to any of claims 1-8, characterized in that the rib (95, 96) and the groove (99), seen from the top, have an "X" shape.

11. Device according to claim 8, characterized in that the groove extends in two portions (51, 52) located at the front and the rear of the sole of the boot, and that the rib comprises a longitudinal profile (60, 61), and that the hooking (66, 67) and latching (70, 71) means are located toward the mid-length of the groove and the rib.

12. Device according to any of the preceding claims, characterized in that the hooking means is a profile (28, 66, 67) oriented along a direction transverse to the principal direction of the rib, and that the latching means comprises at least one notch (30, 68, 69) for receiving the profile, and at least one sash bolt (31, 70, 71) for closing the notch in a reversible fashion.

13. Device according to any of claims 1-11, characterized in that the hooking means is a catch, and that the latching means is a movable bolt.

14. Device according to any of claims 1, 2, 4-11, characterized in that the hooking means is a profile (98) oriented parallel to the principal direction of the groove, and that the latching means is a sash bolt (110) which retains the profile along a vertical direction.

15. Device according to claim 12, characterized in that the rib (60, 61) has in its central portion a housing (62), and that the groove (51, 52) has in its central portion a projecting form (64), of which at least the dimensions of a section transverse to the principal direction of the groove are less than or equal to the dimensions of a transverse section of the housing so as to be nested in the housing at the same time as the rib in the groove, that the projecting form (64) has two lateral hooking projections (66, 67), and that the rib has two notches (68, 69) on each side of the housing which are open upwardly for receiving the two hooking projections, and that the groove is equipped with two sash bolts (70, 71) for blocking the hooking projections at the bottom of the notches (68, 69) along a vertical direction.

16. Device according to any of claims 12, 13, 14, or 15, characterized in that the latching means (31, 70, 71, 110) is housed and guided in the rib (12, 60, 61, 111, 113).

17. Boot adapted for snowboarding, characterized in that the sole of the boot has a groove (15, 51, 52, 99) that extends inside the contour of the sole along a substantially longitudinal direction of the boot, a hooking means (28, 66, 67) being affixed to the sole and located toward the mid-length of the groove (15, 51, 52, 99).

18. Boot according to claim 17, characterized in that the hooking means (28, 66, 67, 98) is a profile oriented along a direction transverse to the longitudinal direction.

19. Element (10) for retaining a boot on a snowboard, characterized in that it has a rib (12, 60, 61, 95, 96) provided to cooperate with the boot, and at least one latching means (31, 47, 48, 70, 71, 110) located toward the mid-length of the rib.

## Patentansprüche

1. Vorrichtung zum Halten eines Schuhes auf einem Schnee-Surfbrett, wobei die Vorrichtung ein Halteelement (10) aufweist, das dazu vorgesehen ist, dem Brett zugeordnet zu sein, und einen Surfschuh, dessen Sohle ein komplementäres Halteelement (11) aufweist, wobei das Halteelement (10) und das komplementäre Halteelement (11) zusammenwirken, um eine Verbindung zwischen dem Schuh und dem Brett gemäß den unterschiedlichen Freiheitsgraden zu gewährleisten,
dadurch gekennzeichnet,
daß sie für eines der Elemente eine Einrichtung aufweist, die eine Rille (15, 51, 52, 99) definiert, und für das andere Element eine Einrichtung, die eine Rippe (12, 40, 60, 61, 95, 96) definiert, wobei die Rippe und die Rille komplementäre Formen aufweisen, um durch Einfügung zasammenwirken zu können, wobei die Rippe (12, 60, 61, 95, 96) und die Rille (12, 51, 52, 99) sich im Inneren der Kontur der Sohle des Schuhes und ihrer Projektion auf dem Brett erstrecken,
daß sie auch Verriegelungs-Einrichtungen aufweist, um aktiv die Rippe (12, 40, 60, 61, 95, 96) in der Rille (15, 51, 52, 99) zumindest gemäß der Richtung der Einfügung eingefügt zurückzuhalten, wobei die Verriegelungs-Einrichtungen für eines der Elemente (10, 11) zumindest eine Verhak-Einrichtung (28, 66, 67, 98) aufweisen und für das andere der Elemente (10, 11) zumindest einen Schubriegel (31,47, 48, 70, 71, 110) oder einen Riegel, wobei die Verriegelungs-Einrichtungen in Richtung der Mitte der Rippe (12, 40, 60, 61, 95, 96) und der Rille (15, 51, 52, 99) angeordnet sind oder gemäß der Länge der Rippe (40) und der Rille (15, 51, 52, 99) verteilt sind, und
daß sie außerdem eine Steuer-Einrichtung (35, 73, 112) aufweist, um zumindest die Verriegelungs-Einrichtungen auf freiwillige Weise zu öffnen.

2. Vorrichtung gemäß Anspruch 1, dadurch gekennzeichnet, daß die Rippe (12, 60, 61, 95, 96) und die Rille (15, 51, 52, 99) sich gemäß einer Hauptrichtung erstrecken, die parallel zu der Oberfläche des Brettes ist, und daß die Verriegelung (28, 66, 67, 98, 31, 70, 71, 110) sich in Richtung der Mitte der Rippe und der Rille befindet.

3. Vorrichtung gemäß Anspruch 1, dadurch gekennzeichnet, daß die Verriegelungs-Einrichtung zumindest zwei Schubriegel (47, 48) aufweist, die über die Länge der Rippe (40) verteilt sind.

4. Vorrichtung gemäß Anspruch 2, dadurch gekennzeichnet, daß die Verriegelung (28, 47, 48, 66, 67, 85, 31, 70, 71) die Rippe (12, 40, 60, 61, 95) in der Rille (15, 51, 52) gemäß der Einfügungsrichtung und gemäß der Hauptrichtung der Rippe eingefügt zurückhält.

5. Vorrichtung gemäß einem der vorangehenden Ansprüche, dadurch gekennzeichnet, daß die Rippe (12, 40, 60, 61, 95, 96) und/oder die Rille (15, 51, 52, 99) geneigte Flanken (17, 18, 19, 20, 91, 92, 93, 94, 101, 102, 103, 104) aufweisen.

6. Vorrichtung gemäß einem der vorangehenden Ansprüche, dadurch gekennzeichnet, daß die Rille und/oder die Rippe (40) Flanken (41, 42) mit asymmetrischer Neigung und/oder Orientierung aufweisen.

7. Vorrichtung gemäß einem der vorangehenden Ansprüche, dadurch gekennzeichnet, daß der Scheitel (43) der Rippe (40) und/oder der Boden der Rippe bezüglich einer horizontalen Ebene geneigt sind, die parallel zur Oberfläche des Brettes ist.

8. Vorrichtung gemäß einem der vorangehenden Ansprüche, dadurch gekennzeichnet, daß die Rippe (12, 60, 61) und die Rille (15, 51, 52) sich gemäß einer Hauptrichtung erstrecken, die parallel zu der longitudinalen und transversalen Richtung ist, die durch die Sohle des Schuhes definiert ist.

9. Vorrichtung gemäß einem der vorangehenden Ansprüche, dadurch gekennzeichnet, daß die Rippe und die Rille sich gemäß einer Hauptrichtung erstrecken, die transversal zu der longitudinalen und transversalen Richtung ist, die durch die Sohle des Schuhes definiert ist.

10. Vorrichtung gemäß einem der Ansprüche 1 bis 8, dadurch gekennzeichnet, daß die Rippe (95, 96) und die Rille (99) Ansichten von oben in Form eines "X" aufweisen.

11. Vorrichtung gemäß Anspruch 8, dadurch gekennzeichnet, daß die Rille sich in zwei Teilen (51, 52) erstreckt, die sich am vorderen und hinteren Teil der Sohle des Schuhes befinden, und daß die Rippe ein longitudinales Profilstück (60, 61) aufweist, und daß die Verhak-Einrichtung (66, 67) und die Verriegelungs-Einrichtung (70, 71) sich in Richtung der Mitte der Länge der Rille und der Rippe befinden.

12. Vorrichtung gemäß einem der vorangehenden Ansprüche, dadurch gekennzeichnet, daß die Verhak-Einrichtung ein Profilstück (28, 66, 67) ist, das gemäß einer Richtung ausgerichtet ist, die transversal zu der Hauptrichtung der Rippe ist, und daß die Verriegelungs-Einrichtung zumindest eine Kerbe (30, 68, 69) aufweist, um das Profilstück aufzunehmen, und zumindest einen Schubriegel (31, 70, 71), um die Kerbe auf reversible Weise zu verschließen.

13. Vorrichtung gemäß einem der Ansprüche 1 bis 11, dadurch gekennzeichnet, daß die Verhak-Einrichtung ein Schließhaken ist und daß die Verriegelungs-Einrichtung ein beweglicher Riegel ist.

14. Vorrichtung gemäß einem der Ansprüche 1, 2, 4 bis 11, dadurch gekennzeichnet, daß die Verhak-Einrichtung ein Profilstück (98) ist, das parallel zu der Hauptrichtung der Rille ausgerichtet ist, und dadurch daß die Verriegelung-Einrichtung ein Schubriegel (110) ist, der das Profilstück gemäß einer vertikalen Richtung zurückhält.

15. Vorrichtung gemäß Anspruch 12, dadurch gekennzeichnet, daß die Rippe (60, 61) in ihrem zentralen Teil eine Aufnahme (62) aufweist, und daß die Rille (51, 52) in ihrem zentralen Teil eine vorspringende Form (64) aufweist, von der zumindest die Dimensionen eines Querschnittes, der transversal zu der Hauptrichtung der Rille ist, kleiner oder gleich den Dimensionen eines Querschnittes der Aufnahme sind, derart, daß sich in der Aufnahme gleichzeitig die Rippe in der Rille einfügt, daß die vorspringende Form (64) seitlich zwei Verhak-Klötze (66, 67) aufweist, und daß die Rippe auf jeder Seite der Aufnahme zwei Kerben (68, 69) aufweist, die nach oben offen sind, um die beiden Verhak-Klötze aufzunehmen, und daß die Rille mit zwei Schubriegeln (70, 71) ausgerüstet ist, um die Verhak-Klötze an dem Boden der Kerben (68, 69) gemäß einer vertikalen Richtung zu blockieren.

16. Vorrichtung gemäß einem der Ansprüche 12, 13, 14 oder 15, dadurch gekennzeichnet, daß die Verriegelungs-Einrichtung (31, 70, 71, 110) in der Rippe (12, 60, 61, 111, 113) aufgenommen und geführt ist.

17. Schuh, der zum Ausüben des Surfens auf Schnee bestrimmt ist, dadurch gekennzeichnet, daß die Sohle des Schuhes eine Rille (15, 51, 52, 99) aufweist, die sich im Inneren der Kontur der Sohle gemäß einer im wesentlichen longitudinalen Richtung des Schuhes erstreckt, wobei eine Verhak-Einrichtung (28, 66, 67) mit der Sohle verbunden ist und sich in Richtung der Mitte der Länge der Rille (15, 51 52, 99) befindet.

18. Schuh gemäß Anspruch 17, dadurch gekennzeichnet, daß die Verhak-Einrichtung (28, 66, 67, 98) ein Profilstück ist, das gemäß einer Richtung ausgerichtet ist, die transversal zu der longitudinalen Richtung ist.

19. Element (10) zum Halten eines Schuhs auf einem Brett zum Surfen auf Schnee, dadurch gekennzeichnet, daß es eine Rippe (12, 60, 61, 95, 96) aufweist, die dazu vorgesehen ist, mit dem Schuh zusammenzuwirken, und zumendest eine Verriegelungs-Einrichtung (31, 47, 48, 70, 71, 110), die sich in Richtung der Mitte der Länge der Rippe befindet.
